# EUROPÄISCHE PATENTSCHRIFT

(11) **EP 0 340 411 B1**
(45) Veröffentlichungstag und Bekanntmachung des Hinweises auf die Patenterteilung: **10.11.1993**
(21) Anmeldenummer: 89103954.7
(22) Anmeldetag: 07.03.1989
(51) Int. Cl.: B65B 55/04, B65B 55/08, B65B 35/58

(54) **Vorrichtung zum sterilen Verpacken von Füllgütern**
Method for packaging substances in a sterile way
Dispositif pour l'emballage stérile de substances

(30) Priorität: 11.03.1988 DE 3808058
(43) Veröffentlichungstag der Anmeldung: 08.11.1989
(73) Patentinhaber: AB Tetra Pak, 221 86 Lund (SE)
(72) Erfinder: Carlsson, Lars Christer, S-27035 Blentarp (SE); Stark, Sven Olof Sören, S-27100 Ystad (SE); Bengtsson, Ulf, S-24010 Dalby (SE)
(74) Vertreter: Weber, Dieter, Dr.

(56) Entgegenhaltungen:
- GB-A- 1 161 250
- GB-A- 1 525 484
- GB-A- 2 089 191

## Beschreibung

Die Erfindung betrifft eine Vorrichtung zum sterilen Verpacken von Fließmitteln mit einer Zwischenfördereinrichtung, mit der einseitig offene Packungen durch eine Sterilisierungskammer in einen durch ein Gehäuse abgeschlossenen sterilen Raum bringbar sind, wobei in diesem sterilen Raum Füll- und Verschließeinrichtungen angeordnet sind, gemäß dem Oberbegriff von Patentspruch 1.

Es ist in der Technik bekannt, Fließmittel steril bzw. aseptisch zu verpacken, z.B. sogenannte haltbare oder H-Milch in Packungen, deren Seitenwände aus mit Kunststoff beschichtetem Papier bestehen und an den Endwänden mit Boden und Deckel versehen sind. Bei den z.B. aus der GB-A-2 089 191 bekannten Verfahren wird dabei die Packung zunächst soweit hergestellt, daß sie einseitig offen durch Heißdampf sterilisiert wird, dann in einem sterilen Raum gefüllt und verschlossen werden kann, um gegebenenfalls in weiteren Behandlungsstationen zu einem Gesamtgebinde in Umverpackungen geführt zu werden und dergleichen.

Will man das Füllen, Verschließen und Endformen der Packung in einem sterilen Raum durchführen, ergibt sich stets die Schwierigkeit, daß man die Packung sterilisieren, durch eine Eingangsschleuse in den sterilen Raum einführen, dort verarbeiten und durch die Ausgangsschleuse wieder heraustransportieren muß, ohne zuviel Energie zu verlieren, beispielsweise durch Überdruck aseptischen Gases im sterilen Raum, durch den Sterilisierungsvorgang oder durch Gasvorhänge wie bei der GB-A-2 089 191.

Es ist andererseits an sich bekannt, mit Kunststoff und gegebenenfalls zusätzlich auch mit Aluminium beschichtete Verpackungsbahnen aus Papier oder dergleichen durch hohe Temperaturen, durch Wasserstoff oder gemäß der GB-A-1 525 484 durch Elektronenbestrahlung zu sterilisieren. Gerade bei der Elektronenbestrahlung nach der GB-A-1 525 484 ergeben sich Strahlungsprobleme durch die Anordnung des Elektronenstrahlgerätes bezüglich des sterilen Raumes, bezüglich der Packung und der Fördereinrichtung. Außerdem gibt es in dem bekannten Fall nicht eigentlich eine Schleuse, sondern nur einen Strahlbereich wie einen Vorhang, so daß ein Einschleppen von Bakterien durch den Strahlungsvorhang nicht sicher vermieden ist.

Außerdem hat der Bedarf am Markt gezeigt, daß die Menge der mit sterilem Produkt, z.B. mit sterilisierter Milch, gefüllten Packungen derart angestiegen ist, daß Verpackungsvorrichtungen für H-Milch oder dergleichen mit hoher Leistung eingesetzt werden sollten, damit pro Zeiteinheit eine große Anzahl Packungen mit diesem Füllgut steril gefüllt werden können.

Es ist daher Aufgabe der vorliegenden Erfindung, eine z.B aus GB-A- 2 089 191 bekannte Vorrichtung zum sterilen Verpacken von Fließmitteln der eingangs bezeichneten Art so zu verbessern, daß ohne große Leckage eine effektivere Sterilisierung trotz großem Durchsatz an Packungen und kompaktem Aufbau der Vorrichtung ermöglicht wird.

Diese Aufgabe wird erfindungsgemäß dadurch gelöst, daß unterhalb und vor der als Eingangsschleuse ausgebildeten Sterilisierungskammer und außerhalb des sterilen Raumes ein erstes Transportband auf einem unteren Niveau angeordnet ist, von welchem mittels der im wesentlichen vertikal wirkenden Zwischenfördereinrichtung die Packungen auf ein zweites Transportband auf einem höheren Niveau oberhalb des ersten Transportbandes und innerhalb des sterilen Raumes bringbar sind, daß in einer Gehäusewand des sterilen Raumes eine Ausgangsschleuse angeordnet ist und daß am Eintritt zur Eingangsschleuse eine Verschließeinrichtung vorhanden ist. Es wird eine zweimalige Richtungsänderung des vorwiegend geradlinigen Förderweges so vorgesehen, daß unter Verkleinerung der gesamten Vorrichtung die Sterilisierungskammer zugleich als Schleuse dient, durch welche die Packungen senkrecht vertikal von unten nach oben hindurchgeführt werden. Es wird ein zweistufiges Herstellungsverfahren geschaffen, bei welchem die einseitig noch offene und ungefüllte Verpackung zunächst auf der Zwischenfördereinrichtung sterilisiert, dann auf das zweite Transportband aufgesetzt wird und in der nachgeschalteten zweiten Stufe, in der die Verpackung steril gehalten wird, gefüllt und verschlossen wird. Da man für den Eintritt in den durch das Gehäuse abgeschlossenen sterilen Raum eine Schleuse mit sauberer Trennfunktion benutzt, wird die Sterilisierungskammer zugleich als echte Schleuse ausgestaltet. Wenn also zwischen dem ersten Förderband und der Sterilisierungskammer Eintrittseinrichtungen mit Verschließeinrichtungen vorgesehen sind, die wie eine mehr oder weniger dicht abschließende Tür, verschließbare Öffnungen oder wie ein intermittierend zu öffnendes Tor ausgestaltet sind, gibt es keinen mangelhaften Verschluß dieses Tores oder der Eintrittseinrichtung mehr und auch keine großen Leckageverluste wie bei den oben beschriebenen bekannten Vorrichtungen. Stattdessen sorgt die neue Sterilisierungseinrichtung dafür, daß mitgeschleppte Bakterien oder dergleichen weitestgehend sicher abgetötet werden. Auch mildert die Vereinigung von Sterilisierungskammer und Eingangsschleuse die Raum- und Leckageprobleme erheblich und gestattet daher die Vereinfachung der Verpackungsvorrichtung mit der zusätzlichen Wirkung, daß die Sterilisierung erheblich effektiver gestaltet werden kann.

Besonders zweckmäßig ist es erfindungsgemäß, wenn in der Sterilisierungskammer mindestens ein Elektronenstrahlgerät angeordnet ist, vorzugsweise ein Elektronenstrahlgerät auf jeder Seite des Förderweges der Zwischenfördereinrichtung. Es ist bekannt, die Sterilisierung von Flächen durch hohe Temperaturen, Heißdampf, Wasserstoff und Elektronenstrahlen zu erreichen. In Verbindung mit dem Problem der Schleusen ist häufig Dampf oder Wasserstoff verwendet worden, durch die erfindungsgemäße Maßnahmen kann man nun aber die besser steuerbaren und mit weniger Energieverlust arbeitenden Elektronenstrahlgeräte einsetzen, deren Elektronengeneratoren bei einer besonders bevorzugten Ausführungsform der Erfindung mit 250 - 300 keV Energie ausgelegt sind. Es genügt zwar, wenn man eine sich bewegende Kette von Packungen einem Elektronenstrahlgerät aussetzt, besonders zweckmäßig ist es aber, wenn man zwei dieser Geräte auf jeder Seite des Förderweges der Packungen einander gegenüberliegend so anordnet, daß die die Elektronenstrahlen durchlassenden Fenster sozusagen einander gegenüberliegend angeordnet sind. In diesem Falle ist es zweckmäßig, die Anordnung so zu gestalten, daß erfindungsgemäß zwischen den beiden aufeinander zugerichteten Fenstern der Elektronenstrahlgeräte die zu bestrahlende Packung bzw. Packungen angeordnet sind und an denjenigen Stellen, wo keine Packungen transportiert werden und die Strahlungen unterbrechen bzw. reflektieren, Schutzwände angeordnet sind, vorzugsweise mit Blei. Selbstverständlich ist es zweckmäßig, auch das Gehäuse des sterilen Raumes mit Bleiwänden zu versehen. Wegen der Gefahr der Beschädigung sollen nämlich die Fenster der Elektronenstrahlgeräte nicht direkt einanderzugerichtet sein, sondern es soll sich ein Schutzschirm dazwischen befinden.

Dabei ist es erfindungsgemäß besonders zweckmäßig, wenn die Packungen in Richtung ihrer Hauptlängsachse durch das Elektronenstrahlfeld gefördert werden. Bei vorteilhafter Ausgestaltung der Erfindung weist dafür die Zwischenfördereinrichtung eine durch die Sterilisierungskammer mittels einer Stange vertikal bewegbare, klein ausgestaltete Packungsstütze auf. Diese Packungsstütze kann man z.B. etwa so groß wie die Standfläche einer Packung oder einer kurzen Reihe von Packungen gestalten und gegebenenfalls über eine Stange bewegen, vorzugsweise in vertikaler Richtung, wobei dann das erste Transportband sich auf einer unteren und das zweite Transportband sich auf einer höher gelegenen Ebene befindet.

Erfindungsgemäß hat es sich als besonders vorteilhaft erwiesen, wenn die Sterilisierungskammer ein Teil des den sterilen Raum umschließenden Gehäuses ist und die Eingangsschleuse einen Tunne l und mindestens eine bewegliche Verschlußklappe aufweist. Vorstehend sind die verschiedenen Schleusenarten des Standes der Technik erwähnt worden. Insbesondere im Falle der erfindungsgemäß als vorteilhaft angesehenen vertikalen Förderrichtung der Packungsstütze kann man bewegliche Verschlußklappen anordnen, die beim Eintritt und auch danach während der weiteren Bewegung der Packung in das Gehäuse und in diesem die beweglichen mit der Packungsstütze zusammenhängenden Teile bestmöglich verschließen. Diese Verschlußklappen öffnen sich vorzugsweise nur beim Eintritt der Packung und gehen danach wenigstens teilweise wieder in die Verschlußstellung zurück, während der etwa eine Stange die Packungsstütze weiterbewegt. Es versteht sich, daß bereits eine Verschlußklappe diese Funktion übernehmen könnte. Es ist aber zweckmäßig, wenn man entweder als Auflagestütze für die Packung oder parallel zu dieser zusätzlich eine weitere Verschlußklappe vorsieht, vorzugsweise mit Blei oder ganz aus Blei, die das Gehäuse sogleich nach Öffnen des Eingangs und Eintritt der Packung verschließt. Dadurch erreicht man, daß trotz der Anordnung von Elektronenstrahlgeräten direkt neben der Schleusenöffnung Schutzeinrichtungen dafür sorgen, daß beim Einschalten der Elektronenstrahlgeräte keine unerwünschten Strahlen nach außen treten. Die zuerst geöffnete erste Verschlußklappe bleibt dann in der geöffneten Stellung.

Bevorzugt ist die Anordnung eines Tunnels, dessen Eintrittsöffnung spätetens nach vollständigem Eintritt der offenen Packung durch eine mit der Stütze bewegte Bleiplatte verschlossen wird.

Gegebenenfalls kann dieser Tunnel als Eintrittseinrichtung von der Umgebung in die Eintrittsschleuse hinein auch die weiter oben beschriebene Verschlußklappe aufweisen, die beispielsweise beim Herausfahren der Packung mit Stütze und damit Abheben der Bleiplatte von der Öffnung eben diese Öffnung verschließt. Durch eine solche Verschlußklappe oder durch andere Mittel kann die Schleuse mit ihrem Tunnel auch dann geschlossen gehalten werden, wenn sich die Packung auf dem unteren ersten Förderband befindet. Dann nämlich kann die Leckage der sterilen Luft reduziert werden, die infolge des Überdruckes aus der Sterilisierungskammer in die Umgebung zu entweichen versucht.

Dieser leichte Überdruck an Sterilluft in der Kammer ist nützlich, um mit Bakterien verunreinigte Luft daran zu hindern, von der Umgebung in diese Sterilisierungskammer einzudringen. Die Sterilluft erhält man beispielsweise durch Filtration über ein Sterilfilter. Die genannten Verschlußklappen oder ähnliche Mittel halten dann mit Vorteil den Verlust der laufend entweichenden Sterilluft in Grenzen.

Zweckmäßig ist es erfindungsgemäß ferner, wenn die Verpackungsvorrichtung Einrichtungen zum Drehen der Packungen um ihre Längsachse um 90° aufweist, bei Quaderpackungen in eine Diagonalstellung. Es sind die verschiedensten Verpackungen für Füllgüter, z.B. für Milch, bekannt. Hier gibt es tetraederförmige, quaderförmige oder auch teilweise rohrförmige Packungen. Es sind teilweise auch schon Packungen auf dem Markt, deren Querschnitt quadratisch ist, deren Längsschnitt aber rechteckig ist. Der Tubus einer solchen Packung weist also durch vier Kanten voneinander getrennte, im wesentlichen ebene Seitenwände auf. Fördert man eine solche Packung in Längsrichtung am Fenster eines Elektronenstrahlgerätes vorbei, so wird nur diejenige Ober-fläche bestrahlt, welche dem Fenster des Strahlgerätes gegenüberliegt. Der Wunsch des Packungsherstellers oder füllgutverarbeitenden Betriebes ist es aber, möglichst alle Flächen einer Packung der Strahlung auszusetzen, damit sie beim Verlassen der Sterilisierungskammer einwandfrei und überall sterilisiert ist.

Aus diesem Grunde wird die sogenannte Diagonalstellung vorgesehen. Es handelt sich hierbei um eine solche Stellung, daß im Falle der im Querschnitt viereckigen Packung jeweils eine Kante der Seitenwände dem Fenster des Elektronenstrahlgerätes zugewandt ist. Auf diese Weise werden beim Vorbeiführen der Packung am Strahlgerät beide neben dieser Kante angeordnete und in der Projektion vom Strahlgerät gesehen sichtbare Flächen bestrahlt und damit sterilisiert. Um diese Diagonalstellung zu erreichen, sind die vorstehend erwähnten Einrichtungen zum Drehen vorgesehen. Die Längsachse der Packung könnte in dem vorstehend beschriebenen Ausführungsbeispiel diejenige Achse der Verpackung sein, in welcher die Förderung vom ersten Transportband durch die Sterilisierungskammer bzw. Schleuse hindurch zum zweiten Transportband erfolgt, vorzugsweise in vertikaler Richtung. Eine tubusförmig längliche Packung würde also aufrecht auf der Packungsstütze stehen, so daß sich ihre Längsrichtung, beispielsweise die Längsmittelachse, in vertikaler Position befinden würde.

Diese Einrichtungen zum Drehen der Packungen können vor oder auf dem ersten Transportband vorgesehen sein, jedenfalls vor Eintritt in die Eingangsschleuse, damit die Packung in der Diagonalstellung durch die Eingangsschleuse, d.h. durch die Sterilisierungskammer, an den Strahlgeräten vorbeigeführt wird. Die Packung kann dann in dem den sterilen Raum umschließenden Gehäuse in dieser Drehposition verbleiben. Es können aber auch weitere Dreheinrichtungen vorgesehen sein, um die Packung wieder zurückzudrehen und in sogenannter "gerader" Position weiterzutransportieren.

In besonders vorteilhafter Weise kann man die Transportbänder und/oder die Zwischenfördereinrichtungen auch als Mehrfachfördereinrichtungen ausbilden. Dies bedeutet, daß die Packungsstütze mehrere Packungen gleichzeitig aufnimmt und auf diese Weise mehrere Packungen gleichzeitig an dem oder den Elektronenstrahlgeräten vorbeigeführt wird. Das bei günstigen Elektronenstrahlgeräten länglich ausgestaltete Fenster derselben könnte dann - bei der vertikalen Förderrichtung der Zwischenfördereinrichtung - horizontal ausgerichtet sein, so daß sich ein breites Strahlungsfeld ergibt, durch welches mehrere Packungen gleichzeitig geführt werden könnten.

Anstelle der Drehung der Packungen, um eine Bestrahlung aller Packungsoberflächen durch die Strahlgeräte gleichzeitig zu erreichen, kann natürlich auch das Strahlgerät entsprechend schräg gestellt werden. Es kommt lediglich darauf an, daß die Packung durch ein Schrägstrahlfeld hindurchgeführt wird, von welchem alle Flächen nach dem Hindurchführen durch das Feld bestrahlt und damit sterilisiert worden sind.

In einem solchen Falle ist es zweckmäßig, wenn mindestens ein Elektronenstrahlgerät unter einem Winkel von etwa 45° zur Förderrichtung der Packungen strahlend angeordnet ist. Hierbei kann man sich für jedes Strahlgerät vier Positionen denken, wenn man durch die Förderrichtung der Packungen eine Ebene legt; oder wenn die Verwendung zweier Elektronenstrahlgeräte geplant ist, kann man sich auf jeder Seite dieser durch die Förderrichtung gedacht gelegten Ebene zwei Positionen für das jeweilige Elektronenstrahlgerät denken, nämlich immer diejenige Stellung, unter welcher die Strahlrichtung einen Winkel von 45° zur Förderrichtung der Packungen bzw. zur Oberfläche der Packung einnimmt.

Weitere Vorteile, vorteilhafte Ausgestaltungen und Anwendungsmöglichkeiten der vorliegenden Erfindung ergeben sich aus der folgenden Beschreibung bevorzugter Ausführüngsbeispiele in Verbindung mit den anliegenden Zeichnungen. Es zeigen:
- Fig. 1: schematisch die Gesamtvorrichtung zur Herstellung einer Packung und Füllen derselben unter aseptischen Bedingungen,
- Fig. 2: ebenfalls noch schematisch eine etwas modifizierte Ausführungsform mit liegend angeordneten Elektronenstrahlgeräten,
- Fig. 3: eine Schnittdarstellung etwa entlang der Linie III-III der Fig. 2,
- Fig. 4: schematisch die Anordnung zweier Elektronenstrahlgeräte auf gegenüberliegenden Seiten der wandernden Kette von auf einem Transportband befindlichen Packungen bei Einschluß eines Winkels von 45° zwischen der Strahlung und der Förderrichtung,
- Fig. 5: eine ähnliche Ansicht wie Fig. 4, wobei jedoch das zweite Strahlungsgerät um 90° zum ersten gedreht ist, und
- Fig. 6: abgebrochen und perspektivisch die Mehrfachförderung und Mehrfachbestrahlung von zu sterilisierenden Packungen.

Fig. 1 zeigt schematisch die allgemein mit 1 bezeichnete Verpackungsherstellungsmaschine, bei welcher von einem Drehkreuz 2 nicht dargestellte Packungen in Richtung des Pfeiles 3 abgezogen und auf ein erstes unteres Transportband 4 aufgestellt werden, wie bei der Verpackung 5 gezeigt ist. Diese wird mit dem ersten Transportband 4 in dessen Transportrichtung 6 in die in die Fig. 1 gezeigte mittlere Position der Packung 5 unter die Sterilisierungskammer 7 gebracht, die gleichzeitig als Eingangsschleuse 8, 9 ausgebildet ist. 9 ist hierbei die Durchtrittsstelle der Packung 5 in die Sterilisierungskammer 7 hinein, und mit 8 sind die beiden Elektronenstrahlgeräte bezeichnet, die im vorliegenden Falle einander diametral gegenüberliegend stehend so angeordnet sind, daß ihre länglichen Fenster 10 vertikal hochstehend das mit gestrichelten Linien gezeigte Strahlungsfeld 11 erzeugen, in welchem sich mittig gerade die Packung 5 befindet und in vertikaler Richtung gemäß Pfeil 12 nach oben auf das zweite Transportband 13 gefördert wird.

Dieses zweite Transportband 13 befindet sich in einem durch ein Gehäuse 14 mit Bleiwänden umschlossenen sterilen Raum 15. Nach Aufsetzen der Packung 5 auf das zweite Transportband 13 wird diese in Richtung des dargestellten Pfeiles 16 nach rechts in die mittlere Position unter der Füllstation 17 gefördert, wo die einseitig offene Packung 5 mit Füllgut gefüllt wird. Danach erfolgt die weitere Förderung in Richtung des Pfeiles 16 in die in Fig. 1 rechts gezeigte Position unter die Verschließstation 18. Von dort wird die Packung 5 in Richtung des Pfeiles 19 vertikal aus dem sterilen Raum 15 heraus wieder auf das erste Transportband 4 gefördert, wobei somit die links an diesem Band angeförderte, einseitig offene und unsterile Packung jetzt am rechten Ende unter dem Pfeil 19 sterilisiert, gefüllt und verschlossen ist.

Man erkennt, wie die Sterilisierungskammer 7 als Eingangsschleuse 8, 9 ausgebildet ist, denn selbst bei geringfügigen Undichtigkeiten der Durchtrittsstelle 9 vom nicht sterilen Außenraum in die Sterilisierungskammer 7 hinein werden Bakterien durch das Elektronenstrahlfeld 11 der beiden Strahlungsgeräte 8 beseitigt. Damit ist die volle Schleusenfunktion gegeben, und die Packungen, welche gemäß Pfeil 12 nach oben auf das höher liegende, zweite Transportband 13 aufgestellt werden, sind einseitig offen und vollständig sterilisiert.

Der sterile Raum 15 wird vorzugsweise dadurch sterilgehalten, daß ein geringer Überdruck von beispielsweise sterilfiltrierter Luft als steriles Milieu aufrechterhalten wird.

Eine etwas modifizierte und besonders bevorzugte Ausführungsform der Verpackungsvorrichtung ist in den Fig. 2 und 3 gezeigt. Während hier das in Fig. 1 gezeigte Dornrad 2 der nicht sterilen Verpackungsmaschine 1 weggelassen ist, sieht man doch das auf dem niedrigeren Niveau angeordnete erste Transportband 4 mit den tubusförmigen und aufrecht auf diesem stehenden Verpackungen 5, deren Längsmittelachse 20 vertikal steht. Aus der in Fig. 2 unten links gestrichelten Position wird die Packung 5 in die rechts ebenfalls gestrichelt gezeichnete Position in Richtung 6 gefördert und auf einer Packungsstütze 23 abgelegt, die an einer Hebestange 22 befestigt ist. Diese Stange 22 ist mit Reibung gleitend durch eine Verschlußklappe 21 bewegbar vorgesehen, die aus Blei besteht und sich beim Hochfördern der Packung 5 von der in Fig. 2 unten gestrichelten Position in die oben mit ausgezogenen Linien gezeigte Position solange mit der Stange 22 in vertikaler Richtung gemäß Pfeil 12 nach oben bewegt, bis sie in Anlage mit der unteren Wand des Gehäuses 14 kommt. Diese Verschlußklappe 21 schließt nämlich die entstandene Öffnung im Gehäuse 14 unten ab.

Diese in der unteren Wandung des Gehäuses 14 durch die Verschlußklappe 21 verschließbare Öffnung ist das untere freie Ende eines Tunnels 24, an dem nahe der Wandung 14 gegebenenfalls eine oder zwei drehbar angeordnete weitere, nicht gezeigte Verschlußklappen angeordnet sind, um den Raum 15 auch dann zu verschließen, wenn die Klappe 21 nach unten abgezogen ist und die Elektronenstrahlgeräte abgeschaltet sind.

Wenn die Bleiverschlußklappe 21 also an der unteren Wandung des Gehäuses 14 gemäß Darstellung in Figur 2 mit ausgezogenen Linien in Anlage gekommen ist, kann sich die in dieser Position gestrichelt gezeigte Packung 5 mit ihrer Stütze 23 und der Hebestange 22 weiter nach oben auf den zweiten Förderer 13 bewegen. Diese obere Stellung ist in Figur 2 mit ausgezogenen Linien gezeigt.

Praktisch in dem Augenblick, wenn die obere Kante der Packung 5, die in Figur 2 im unteren Bereich des Gehäuses 14 gestrichelt gezeichnet ist, die Fenster 10 der Elektronenstrahlgeräte 8 überfahren hat, werden diese Geräte eingeschaltet, so daß während des weiteren Hochfahrens die gesamte Packung 5 sterilisiert wird. Die Elektronenstrahlen werden also nur emittiert,wenn sich eine oder mehrere Packungen zwischen den aufeinanderzugerichteten Fenstern 10 der Elektronenstrahlgeräte 8 befinden. Danach werden die Strahlgeräte abgeschaltet, so daß sie sich nicht gegenseitig beschädigen.

Nach der Sterilisierung befindet sich die Packung 5 also nun gemäß Figur 2 in der oben mit den durchgezogenen Linien gezeigten Position einseitig geöffnet auf dem oberen Transportband 13. Hier wird die Packung wie im Falle der Fig. 1 in Richtung des Pfeiles 16 nach rechts unter die Füllstation 17 und von dort weiter unter die Verriegelungsstation 18 geführt um nach diesem Füllen und Verschließen dann durch die Ausgangsschleuse 24 den sterilen Raum 15 zu verlassen.

Aus der Darstellung der Fig. 3 sieht man in Verbindung mit Fig. 2, daß die zwei diametral einander gegenüberliegenden Elektronenstrahlgeräte 8 mit ihren länglichen Strahlungsfenstern 10 horizontal angeordnet sind. Dennoch wird gemäß Fig. 3 bei dieser Ausführungsform nur eine Packung 5 nach der anderen vertikal durch das Strahlungsfeld zur Sterilisierung hindurchgeführt. Da sich die beiden Strahlgeräte 8 nicht gegenseitig bestrahlen sollen, ist neben dem Raum für die Verpackung 5 ein Bleischirm 25 angeordnet.

Die Ausgangsschleuse 24 könnte zwar eine an sich bekannte Drehkreuzschleuse (wie beim Eingang größerer Gebäude) sein, vorzugsweise handelt es sich hier aber bei der Diagonalstellung der Packungen 5 um einen quaderförmigen Raum, welcher durch die hindurchwandernden Verpackungen selbst verschlossen wird. Ein Drehkreuz nimmt nämlich bei der Drehung stets nicht sterile Luft von außen nach innen mit, wodurch Sterilisierungsprobleme entstehen können. Im vorliegenden Falle besteht nur zwischen der Packung und der Wand der Ausgangsschleuse 24 ein kleiner Schlitz, der aber so geringfügig ist, daß die hierdurch entstehenden Leckageverluste klein sind.

Schon aus Fig. 3 erkennt man die Diagonalstellung der einseitig offenen Packungen, damit jedes der beiden einander gegenüberliegend angeordneten Elektronenstrahlgeräte 8 zwei der vier Seitenwände voll bestrahlen kann.

Diese Vollbestrahlung zweier Tubusseiten der Packung durch ein Elektronenstrahlgerät 8 ist deutlich in den Fig. 4 und 5 gezeigt. Man sieht in beiden Fig. die Kette von Verpackungen 5 und ihre Transportrichtung 12. Legt man eine gedachte Ebene durch die Förderrichtung 12 einerseits und die Längsrichtung oder Längsmittelachse 20 der Packung 5, dann schließt die Strahlung 11 jedes Elektronenstrahlgerätes 8 einen Winkel von 45° zu dieser Ebene ein. Selbstverständlich kann dieser Winkel auch zwischen 40 und 50° liegen, und selbst bei einem Einfallwinkel der Strahlung 11 im Bereich von 25 bis 70° ergibt sich noch eine gute Sterilisierung. Die Packungen können dann "gerade" gefördert werden.
In gleicher Weise liegen die Verhältnisse bei der Ausführungsform der Fig. 5, nur daß hier das eine der Elektronenstrahlgeräte 8 bezüglich der durch die Linien 12 und 20 gelegte Ebene auf derselben Seite der gerade zu bestrahlenden Packung. Bei der Darstellung der Fig. 5 wird gerade die Vorderfläche der in Richtung des Pfeiles 12 "gerade" geförderten Packung 5 bestrahlt; wenig später wird das rechte Gerät die rechte Seitenwand und das linke Gerät gleichzeitig die linke Seitenwand bestrahlen.

Fig. 6 zeigt schließlich perspektivisch und schematisch die Mehrfachbestrahlung von Verpackungen 5 durch das Elektronenstrahlgerät 8 durch das horizontal in Richtung des Pfeiles 6 liegenden Strahlungsfensters 10. Drei oder mehrere Packungen 5 werden also in Richtung des Pfeiles 6 in eine untere Position gefördert, dann von einem hier als Teilförderband ausgebildeten Packungsstütze 23 in Richtung des Pfeiles 12 vor die Strahlungsfenster 10 geschoben und von dort weiter in der oben beschriebenen Weise bewegt. Es versteht sich, daß ein engeres Aneinanderschieben der Packungen 5 vorteilhaft, hier aber zur Verdeutlichung nicht dargestellt ist.

Die Bewegung der Hebestange 22 kann im übrigen auch nicht linear sein, um unterschiedlichen Teilen der Verpackung eine unterschiedliche Strahlungsdosis zu vermitteln. Beispielsweise kann der Bodenbereich, der nahezu parallel zu den Elektronenstrahlen liegt, länger der Strahlung ausgesetzt werden als der übrige Teil des behälters. Eine entsprechende Steuerung für die nicht lineare Bewegung der Hebestange 22 ist für den Fachmann bei Bedarf auf dem Markt erhältlich.

## Patentansprüche

1. Vorrichtung zum sterilen Verpacken von Fließmitteln mit einer Zwischenfördereinrichtung (21-23), mit der einseitig offene Packungen (5) durch eine Sterilisierungskammer (7) in einen durch ein Gehäuse (14) abgeschlossenen sterilen Raum (15) bringbar sind, wobei in diesem sterilen Raum (15) Füll- (17) und Verschließeinrichtungen (18) angeordnet sind, dadurch gekennzeichnet, daß unterhalb und vor der als Eingangsschleuse (8,9) ausgebildeten Sterilisierungskammer (7) und außerhalb des sterilen Raumes (15) ein erstes Transportband (4) auf einem unteren Niveau angeordnet ist, von welchem mittels der im wesentlichen vertikal wirkenden Zwischenfördereinrichtung (21-23) die Packungen (5) auf ein zweites Transportband (13) auf einem höheren Niveau oberhalb des ersten Transportbandes (4) und innerhalb des sterilen Raumes (15) bringbar sind, daß in einer Gehäusewand des sterilen Raumes (15) eine Ausgangsschleuse (24) angeordnet ist, und daß am Eintritt zur Eingangsschleuse (8, 9) eine Verschließeinrichtung vorhanden ist.

2. Vorrichtung nach Anspruch 1, dadurch gekennzeichnet, daß in der Sterilisierungskammer (7) mindestens ein Elektronenstrahlgerät (8) angeordnet ist, vorzugsweise ein Elektronenstrahlgerät (8) auf jeder Seite des Förderweges der Zwischenfördereinrichtung (21-23).

3. Vorrichtung nach Anspruch 1 oder 2, dadurch gekennzeichnet, daß die Zwischenfördereinrichtung (21-23) eine durch die Sterilisierungskammer (7) mittels einer Stange (22) vertikal bewegbare, klein ausgestaltete Packungsstütze (23) aufweist.

4. Vorrichtung nach einem der Ansprüche 1 bis 3, dadurch gekennzeichnet, daß die Sterilisierungskammer (7) ein Teil des den sterilen Raum (15) umschließenden Gehäuses (14) ist und die Eingangsschleuse (8, 9) einen Tunnel (24) und eine bewegliche Verschlußklappe (21) aufweist.

5. Vorrichtung nach einem der Ansprüche 1 bis 4, dadurch gekennzeichnet, daß die Verpackungsvorrichtung Einrichtungen zum Drehen der Packungen (5) um ihre Längsachse (20) um 90° aufweist.

6. Vorrichtung nach einem der Ansprüche 1 bis 5, dadurch gekennzeichnet, daß die Transportbänder (4, 13) und/oder die Zwischenfördereinrichtung (21-23) als Mehrfachfördereinrichtungen ausgebildet sind.

7. Vorrichtung nach einem der Ansprüche 1 bis 6, dadurch gekennzeichnet, daß mindestens ein Elektronenstrahlgerät (8) unter einem Winkel von etwa 45° zur Förderrichtung (12) der Packungen (5) strahlend angeordnet ist.

## Claims

1. An apparatus for the sterile packaging of flowable substances, with an intermediate conveyor means (21-23) with which packages (5) open at one end can be conveyed through a sterilising chamber (9) into a sterile chamber (15) which is closed off by a housing (14), filling means (17) and sealing means (18) being disposed in this sterile chamber (15), characterised in that beneath and in front of the sterilising chamber (7) which is constructed as an inlet sluice (8, 9) and outside the sterile chamber (15) there is a first conveyor belt (4) at a lower level by which, by means of the substantially vertically acting intermediate conveyor means (21-23) the packages (5) can be moved onto a second conveyor belt (13) at a higher level above the first conveyor belt (4) and within the sterile chamber (15) and in that an outlet sluice (24) is disposed in a housing wall of the sterile chamber (15) and in that a sealing means is provided at the entrance to the inlet sluice (8, 9).

2. An apparatus according to Claim 1, characterised in that there is in the sterilising chamber (7) at least one electron beam unit (8), preferably an electron beam unit (8) on each side of the conveying path of the intermediate conveyor means (21-23).

3. An apparatus according to Claim 1 or 2, characterised in that the intermediate conveyor means (21-23) comprises a small package support (23) adapted for movement vertically through the sterilising chamber (7) by means of a rod (22).

4. An apparatus according to one of Claims 1 to 3, characterised in that the sterilising chamber (7) is a part of the housing (14) enclosing the sterile chamber (15) and in that the inlet sluice (8, 9) comprises a tunnel (24) and a movable closure flap (21).

5. An apparatus according to one of Claims 1 to 4, characterised in that the packaging apparatus comprises means of rotating the packages (5) through 90° about their longitudinal axis (20).

6. An apparatus according to one of Claims 1 to 5, characterised in that the conveyor belts (4, 13) and/or the intermediate conveyor means (21-23) are constructed as multiple conveyor means.

7. An apparatus according to one of Claims 1 to 6, characterised in that at least one electron beam unit (8) is disposed to irradiate at an angle of about 45° to the direction (12) of conveyance of the packages (5).

## Revendications

1. Dispositif pour l'emballage stérile de produits liquides, comportant un système de transport intermédiaire (21-23), à l'aide duquel des emballages (5), ouverts sur un côté, peuvent, après traversée d'une chambre de stérilisation (7), arriver dans une enceinte stérile (15), fermée par une enveloppe (14), des dispositifs de remplissage (17) et de fermeture (18) étant disposés dans cette enceinte stérile (15), caractérisé en ce qu'une première bande de transport (4) est, endessous et en avant de la chambre de stérilisation (7), conçue comme un sas d'entrée (8, 9), et, à l'extérieur de l'enceinte stérile (15), disposée sur un niveau inférieur, à partir duquel, à l'aide du système de transport intermédiaire (21-23), qui essentiellement travaille verticalement, les emballages (5) peuvent être amenés, sur une deuxième bande de transport(13), sur un niveau plus élevé, situé au-dessus de la première bande de transport (4) et à l'intérieur de l'enceinte stérile (15) ; qu'un sas de sortie (24) est disposé dans une paroi de l'enveloppe de l'enceinte stérile (15) ; et qu'un dispositif de fermeture est présent au niveau de l'entrée du sas d'entrée (8, 9).

2. Dispositif selon la revendication 1, caractérisé en ce qu'au moins un canon à électrons (8) est disposé dans la chambre de stérilisation (7), de préférence un canon à électrons (8) dur chaque côté de la trajectoire du système de transport intermédiaire (21-23).

3. Dispositif selon la revendication 1 ou 2, caractérisé en ce que le système de transport intermédiaire (21-23) comporte un appui (23) pour les emballages, de faibles dimensions, pouvant se déplacer verticalement à travers la chambre de stérilisation (7) à l'aide d'une barre (22).

4. Dispositif selon l'une des revendications 1 à 3, caractérisé en ce que la chambre de stérilisation (7) forme une partie de l'enveloppe (14) qui entoure l'enceinte stérile (15), et que le sas d'entrée (8, 9) comporte un tunnel (24) et un rabat mobile de fermeture (21).

5. Dispositif selon l'une des revendications 1 à 4, caractérisé en ce que le dispositif d'emballage comporte des systèmes permettant de faire tourner les emballages (5) de 90° autour de leur axe longitudinal (20).

6. Dispositif selon l'une des revendications 1 à 5, caractérisé en ce que les bandes de transport (4, 13) et/ou le système de transport intermédiaire (21-23) sont conçus comme des systèmes de transport multiples.

7. Dispositif selon l'une des revendications 1 à 6, caractérisé en ce qu'au moins un canon à électrons (8) est disposé de façon à émettre des électrons selon un angle d'environ 45° par rapport au sens de transport (12) des emballages (5).
